# EUROPÄISCHE PATENTSCHRIFT

(11) **EP 0 171 667 B1**
(45) Veröffentlichungstag und Bekanntmachung des Hinweises auf die Patenterteilung: **01.03.1989**
(21) Anmeldenummer: 85109245.2
(22) Anmeldetag: 24.07.1985
(51) Int. Cl.: F02M 59/46, F02M 59/36

(54) **Steuerventil für eine Kraftstoffeinspritzvorrichtung**
Control valve for a fuel injection device
Soupape de commande pour dispositif d'injection de combustible

(30) Priorität: 25.07.1984 DE 3427421
(43) Veröffentlichungstag der Anmeldung: 19.02.1986
(73) Patentinhaber: Klöckner-Humboldt-Deutz Aktiengesellschaft, 51149 Köln (DE)
(72) Erfinder: Rizk, Reda R., D-5000 Köln 90 (DE); Michels, Hans-Gottfried, D-5042 Erftstadt (DE)

(56) Entgegenhaltungen:
- EP-A- 0 114 375
- CH-A- 318 004
- DE-A- 2 903 482
- DE-A- 3 201 432
- FR-A- 2 465 085
- GB-A- 2 036 867
- GB-A- 2 041 577

## Beschreibung

Die Erfindung bezieht sich auf ein elektromagnetisch betätigtes Steuerventil für eine Hochdruckkraftstoffeinspritzvorrichtung an einer luftverdichtenden, selbstzündenden Brennkraftmaschine nach dem Oberbegriff des Anspruchs 1.

Ein gattungsgemäßes Steuerventil für eine Kraftstoffeinspritzvorrichtung ist z. B. aus der GB-A-2 041 577 oder der nachveröffentlichten EP-A-0 114 375 zu entnehmen. Ein derartiges Steuerventil für eine Hochdruckkraftstoffeinspritzvorrichtung ist zwischen eine Kraftstoff-Einspritzpumpe und eine Einspritzdüse geschaltet. Der in einem Gehäuseraum gleitende Kolbenschieber weist einen als Sitzventil ausgebildeten Abschnitt auf, dem ein entsprechender Ventilsitz im Gehäuse des Steuerventils zugeordnet ist. Der Ventilsitz trennt eine Hochdruckkammer von einer Niederdruckkammer und ist in der Strömungsverbindung zwischen den beiden Kammern angeordnet. Die Niederdruckkammer ist mit einer Entlastungsleitung verbunden, während der Hochdruckanschluß mit der Pumpenkammer in Verbindung steht.

In seiner Schließstellung liegt das Sitzventil dichtend am Ventilsitz an und sperrt die Strömungsverbindung zwischen Hochdruckkammer und Niederdruckkammer. Der in der Hochdruckkammer anstehende, unter hohen Druck gesetzte Kraftstoff fließt über ein Rückschlagventil zur Einspritzdüse.

In der Öffnungsstellung des Steuerventils ist die Strömungsverbindung zwischen Hochdruckkammer und Niederdruckkammer hergestellt, so daß der Kraftstoff aus der Hochdruckkammer über die Entlastungsleitung abgesteuert ist.

Bei einer derartigen Hochdruckkraftstoffeinspritzvorrichtung hat das die Strömungsverbindung zwischen der Hochdruckkammer und der Niederdruckkammer sperrende Ventil erhebliche Druckbelastungen auszuhalten. Wird der Kolbenschieber von seiner Öffnungsstellung - in der die Hochdruckkammer über die Niederdruckkammer entlastet ist - in seine Schließstellung beschleunigt, so prallt das Sitzventil mit hoher Geschwindigkeit auf den ihm zugeordneten Ventilsitz im Gehäuse des Steuerventils. Aufgrund der geltenden Impulsgesetze hebt das Sitzventil nach dem ersten Aufschlag wieder ab, um erneut auf den Ventilsitz im Gehäuse aufzuschlagen. Dieses Ventilprallen hat zur Folge, daß zu Beginn einer Einspritzung der Kraftstoffdruck nur zögernd aufgebaut wird, da die Hochdruckkammer und damit die Einspritzdüse aufgrund des Ventilprallens immer wieder kurzzeitig über die Niederdruckkammer entlastet wird. Dieses Ventilprallen verzögert den Einspritzbeginn unkontrolliert, so daß die Einspritzung zu ungenau einsetzt. Ferner mußte festgestellt werden, daß bereits nach wenigen Betriebsstunden das Ventil bzw. der ihm zugeordnete Ventilsitz mechanisch erheblich -beschädigt war, so daß das Steuerventil in seiner geschlossenen Stellung große Undichtigkeiten zeigte. Das Steuerventil war zur Verwendung bei hohen Einspritzdrücken nicht mehr geeignet. Auch traten aufgrund der herrschenden hohen Drücke im Hochdruckraum Kavitationserscheinungen auf.

Die Summe all dieser Nachteile führt in der Praxis dazu, daß das bekannte Steuerventil - wurde es in einer Hochdruckkraftstoffeinspritzvorrichtung verwendet - nach kurzer Zeit unbrauchbar wurde.

Ein im Aufbau ähnliches Steuerventil geht auch aus der FR-A-2 465 085 als bekannt hervor. Der mit Sitzventil ausgebildete Kolbenschieber sperrt in seiner Schließstellung die Einspritzleitung zur Einspritzdüse. Beim Schließvorgang wird ebenfalls Ventilprallen auftreten, weshalb das Einspritzende durch unkontrollierte Nachspritzer nicht genau eingestellt werden kann.

Der Erfindung liegt die Aufgabe zugrunde, bei Erhöhung der Standzeit des Steuerventils das Ventilprallen zu beseitigen, um eine genaue Steuerung der Einspritzung zu ermöglichen.

Diese Aufgabe wird nach den kennzeichnenden Merkmalen des ersten Anspruchs gelöst. Da bei der Schließbewegung des Kolbenschiebers vor Auftreffen der Sitzflächenkante auf den Ventilsitz der Gehäuseabschnitt vom hochdruckseitigen Kolbenschieberbereich überfahren wird, erfolgt bereits in dieser Kolbenschieberstellung eine Unterbrechung der Strömungsverbindung zwischen der Hochdruckkammer und der Niederdruckkammer. Beim Auftreffen der Sitzflächenkante auf den Ventilsitz tritt zwar ein Ventilprallen auf, das nun jedoch aufgrund der Sperrwirkung des Kolbenschiebers in Verbindung mit dem Gehäuseabschnitt nicht zu einer Entlastung der Hochdruckkammer führt. Mit dem Überfahren des Gehäuseabschnitts durch die Sitzflächenkante wird somit bereits in der Hochdruckkammer Druck aufgebaut, so daß eine zeitgenaue Einspritzung - ohne nachteilige Druckabfälle - möglich ist.

Ist der Druck in der Hochdruckkammer auf Werte gestiegen, die zu Leckageströmen längs des Kolbenschieberbereichs durch den Gehäuseabschnitt führen, so sind diese durch das inzwischen dicht aufsitzende Sitzventil in Strömungsrichtung zur Niederdruckkammer unterbrochen, so daß keine Volumenverminderung in der Hochdruckkammer und somit auch kein Druckabfall in dieser Kammer auftreten kann.

Es hat sich überraschend gezeigt, daß bei einem mit den Merkmalen des Anspruchs 1 ausgebildeten Steuerventil die mechanischen Verschleiß- und Kavitationserscheinungen am Sitzventil nicht in dem Maße ausgebildet werden, wie bei bekannten Steuerventilen. Vielmehr konnte festgestellt werden, daß die Standzeit des erfindungsgemäßen Steuerventils um Faktoren höher ist als die des bekannten Steuerventils.

Mit dem erfindungsgemäßen Steuerventil ist somit eine genaue Steuerung des Einspritzbeginns ohne durch Ventilprallen bedingte Druckabfälle möglich und im übrigen ein Steuerventil geschaffen, das neben der genauen Steuerung des Einspritzbeginns auch deutlich höhere Standzeiten aufgrund eines geringeren Verschleißes zeigt.

Bevorzugt ist der niederdruckseitige Kolbenschieberbereich insgesamt mit einem kleineren Durchmesser als der hochdruckseitige Kolbenschieberbereich ausgebildet. Hierdurch ist sichergestellt, daß in der Hochdruckphase während eines Einspritzvorganges grundsätzlich eine resultierende Druckkraft in Schließrichtung vorhanden ist. Dies beinhaltet den für das Betriebsergebnis insbesondere bei den bei luftverdichtenden, selbstzündenden Brennkraftmaschinen angestrebten sehr hohen Einspritzdrücken von 1000 bis 2000 bar entscheidenden Vorteil der absoluten Dichtheit des Steuerventils in der Hochdruckphase.

Bevorzugt weist der Ventilsitz des Ventilgehäuseraums eine den Kolbenschieber in der Schließstellung überdeckende Hinterschneidung auf, wodurch der fertigungstechnisch notwendige Raum zur Bearbeitung des Ventilsitzes geschaffen ist.

Die weiteren Ansprüche geben vorteilhafte Ausgestaltungen des erfindungsgemäßen Steuerventils an, die insbesondere eine Verbesserung des Steuerventils im Hinblick auf z. B. geringe Kolbenschieberbetätigungskräfte, Optimierung etwaiger z. B. auf Druckunstetigkeiten bzw. Druckdifferenzen in Druckausgleichsleitungen zurückzuführender Störeinflüsse auf das Steuerventil und Darstellung einer auf den Kolbenschieber wirkenden Schließdruckkraft zum Gegenstand haben.

Zur Erläuterung der Erfindung ist nachfolgend ein in der Zeichnung dargestelltes Ausführungsbeispiel im einzelnen beschrieben.

Die Figur zeigt im Schnitt das erfindungsgemäße Steuerventil 1 ohne dessen elektromagnetische Betätigungsvorrichtungen. Dieses Steuerventil 1 soll in einer Hochdruckkraftstoffeinspritzvorrichtung von einer mehrzylindrigen, selbstzündenden, luftverdichtenden Brennkraftmaschine eingesetzt sein. Das Steuerventil 1 ist einer - nicht dargestellten - Kraftstoffeinspritzpumpe zugeordnet, die über einen Nocken und einen federbelasteten Stößel angetrieben ist. Das Steuerventil 1 ist über den Hochdruckanschluß 2 mit der nicht gezeigten Kraftstoffeinspritzpumpe verbunden. Der Hochdruckkanal 3 führt zu einer nicht dargestellten Kraftstoffeinspritzdüse.

Der Hochdruckanschluß 2 und der zur Kraftstoffeinspritzdüse führende Hochdruckkanal 3 münden im Ventilgehäuseraum 7 in eine Hochdruckkammer 9, die ihrerseits über eine Strömungsverbindung mit einer im Ventilgehäuseraum 7 angeordneten Niederdruckkammer 10 kommuniziert. Die Niederdruckkammer 10 ist über eine Entlastungsleitung 11 drucklos in einen Kraftstoffbehälter zu entlasten. Die Strömungsverbindung zwischen Hochdruckkammer 9 und Niederdruckkammer 10 ist von einem als Kolbenschieber 4 ausgebildeten Ventilkörper beherrscht, dessen hochdruckseitiger Kolbenschieberbereich 5 von einer Sitzflächenkante 6 begrenzt wird. Die Sitzflächenkante 6 wirkt mit einem im Ventilgehäuseraum 6 eingearbeiteten Ventilsitz 8 zusammen und sperrt die Strömungsverbindung zur Niederdruckkammer 10, so daß in der Schließstellung des Kolbenschiebers 4 über den Hochdruckanschluß 2 eintretender Kraftstoff über den Hochdruckkanal 3 zur Kraftstoffeinspritzdüse fließen kann.

Zur grundsätzlichen Funktionsweise des Steuerventils 1 ist anzumerken, daß über die Strömungsverbindung der Hochdruckanschluß 2 in der Öffnungsstellung des Kolbenschiebers 4 mit der in den Kraftstoffbehälter führenden Entlastungsleitung 11 verbunden ist, so daß durch das Öffnen bzw. Schließen des Steuerventils 1 in der Hochdruckphase der Kraftstoffeinspritzpumpe der Einspritzbeginn bzw. das Einspritzende regelbar ist.

Aus Übersichtsgründen wurde auf die Darstellung der Betätigungsvorrichtungen des Steuerventils verzichtet. Bevorzugt ist der Kolbenschieber druckfederbeaufschlagt und von einer elektromagnetischen Stellvorrichtung, die von einer elektrisch arbeitenden Meßwertverarbeitungseinrichtung gesteuert ist, betätigt. Dabei greift die nicht gezeigte elektromagnetische Stellvorrichtung an der Stirnseite des niederdruckseitigen Kolbenschieberbereichs 12 und eine Druckfeder an der Stirnfläche des hochdruckseitigen Kolbenschieberbereiches 5 an. Zur Betätigungsvorrichtung des Kolbenschiebers 4 wird ergänzend auf die EP-A-0 114 375 hingewiesen.

Im gezeigten Ausführungsbeispiel ist der Bewegungshub des Kolbenschiebers 4 im hochdruckseitigen Bereich des Ventilgehäuseraumes 7 vorgesehen. Der Ventilgehäuseraum 7 weist zwischen seinem Ventilsitz 8 und dem Hochdruckanschluß bzw. dem Hochdruckkanal 3 einen Gehäuseabschnitt 13 auf, der mit dem gleichen Durchmesser ausgebildet ist, wie der hochdruckseitige Kolbenschieberbereich 5. Der Durchmesser des ventilgehäuseseitigen Gehäuseabschnittes 13 ist mit einer derartigen Passungszugabe ausgebildet, daß die Axialbewegung des Kolbenschiebers 4 nicht beeinträchtigt ist.

Sobald sich der Kolbenschieber aus der Öffnungsstellung, in der die Stirnfläche 14 des hochdruckseitigen Kolbenschieberbereiches 5 weitgehend an der Stirnfläche der hochdruckseitigen Gehäuseraumendkammer 15 anliegt, in Richtung des Ventilsitzes bewegt, überfährt die Sitzflächenkante 6 den Gehäuseabschnitt 13 mit der Hinterschneidung 8a, bevor sie am Ventilsitz 8 des Ventilgehäuseraumes 7 aufschlägt und sperrt so die Verbindung zwischen der Hochdruckkammer 9 und der Niederdruckkammer 10. Soweit nach dem Ausschlagen der Sitzflächenkante 6 am Ventilsitz 8 der Kolbenschieber 4 Rückprallbewegungen ausführt, bleiben diese Rückprallbewegungen ohne Einfluß auf das Dichtverhalten des Steuerventils 1, so daß eine gleichbleibende Hochdruckverbindung zwischen dem Hochdruckanschluß 2 und dem Hochdruckkanal 3 zur Einspritzdüse sichergestellt ist. Bei Einsatz des erfindungsgemäßen Steuerventils in einer Kraftstoffeinspritzvorrichtung von mehrzylindrigen Brennkraftmaschinen ist somit eine Gleichförderung bei den jeweiligen Zylindereinheiten sichergestellt.

Im Ausführungsbeispiel ist der niederdruckseitige Kolbenschieberbereich 12 insgesamt mit einem kleineren Durchmesser als der hochdruckseitige Kolbenschieberbereich 5 ausgebildet. Zudem weist der Ventilgehäuseraum 7 eine hochdruckseitige Gehäuseraumendkammer 15 und eine niederdruckseitige Gehäuseraumendkammer 16 auf, die jeweils den Stirnflächen 14 (hochdruckseitig) und 17 (niederdruckseitig) zugeordnet sind. Die hochdruckseitige Gehäuseraumendkammer 15 und die niederdruckseitige Gehäuseraumendkammer 16 sind über eine innerhalb des Kolbenschiebers 4 verlaufende Bohrung 18 miteinander verbunden. Durch diese Ausgestaltungen des Steuerventils sind weitere Vorteile erzielt. Durch die hochdruckseitige Kolbenschieberauslegung mit glattem Übergang in die Sitzflächenkante 6 fehlt jegliche Druckangriffsfläche für den sehr hohen Kraftstoffdruck, so daß etwaige ungleichmäßige Druckverteilungen auf den Kolbenschieber 4 in der für den regelbaren Einspritzvorgang entscheidenden Schließstellung keinerlei Einfluß ausüben können. Während der Hochdruckphase der Kraftstoffeinspritzpumpe wird der Kraftstoff über den Hochdruckanschluß 2, die Hochdruckkammer 9 und den Hochdruckkanal 3 zu der nicht gezeigten Kraftstoffeinspritzdüse gefördert. Hierbei besteht über den Dichtspalt 19 im hochdruckseitigen Kolbenschieberbereich 5 zu der hochdruckseitigen Gehäuseraumendkammer 15 und über die Bohrung 18 somit auch zu der niederdruckseitigen Gehäuseraumendkammer 16 ein Druckgefälle, das stets dafür sorgt, daß das Kammersystem mit Kraftstoff gefüllt ist. Durch die Öffnungsbewegung des Kolbenschiebers 4 wird aus der hochdruckseitigen Gehäuseraumendkammer 15 Kraftstoff in die niederdruckseitige Gehäuseraumendkammer 16 verdrängt, wobei aufgrund der Durchmesserdifferenz der Stirnflächen 14 bzw. 17 des Kolbenschiebers 4 der Kraftstoff in den Gehäuseraumendkammern komprimiert wird. Dieser Überdruck wird in der Öffnungsstellung des Kolbenschiebers 4 durch über die niederdruckseitigen Dichtspalte 20 abfließenden Kraftstoff abgebaut. Diese abgeflossene Kraftstoffmenge wird in der Schließstellung des Kolbenschiebers 4 aufgrund des Druckgefälles über die hochdruckseitigen Dichtspalte 19 wieder aufgefüllt, wobei der Füllvorgang während der Hochdruckphase eine weitere die Dichtheit des Steuerventils 1 unterstützende, resultierende Druckschließkraft auf den Kolbenschieber 4 ausübt, so daß das Steuerventil in vorteilhafter Weise neben den bereits erläuterten Vorteilen hinsichtlich der Rückprallbewegungen im Sinne einer absoluten Dichtheit in der Schließstellung optimiert ist.

## Patentansprüche

1. Elektromagnetisch betätigtes Steuerventil (1) für eine Hochdruckkraftstoffeinspritzvorrichtung an einer luftverdichtenden, selbstzündenden Brennkraftmaschine, wobei das Steuerventil (1) zwischen eine Krafstoffeinspritzpumpe und eine Einspritzdüse geschaltet ist und einen als Kolbenschieber (4) ausgebildeten Ventilkörper aufweist, der in einem Gehäuseraum (7) axial verschiebbar gelagert ist und der Gehäuseraum (7) eine Hochdruckkammer (9) und eine Niederdruckkammer (10) aufweist, die über eine Strömungsverbindung miteinander kommunizieren, wobei an die Hochdruckkammer (9) mindestens ein Hochdruckanschluß (2) und an die Niederdruckkammer eine Entlastungsleitung (11) angeschlossen ist, wobei die Einspritzdüse mit der Hochdruckkammer (9) in Verbindung steht und im Bereich der Strömungsverbindung im Gehäuse ein Ventilsitz (8) vorgesehen ist, dem eine Sitzflächenkante (6) am Kolbenschieber (4) zugeordnet ist, wobei der Kolbenschieber (4) in seiner Schließstellung mit der Sitzflächenkante (6) am Ventilsitz (8) anliegt und die Strömungsverbindung zwischen der Hochdruckkammer (9) und der Niederdruckkammer (10) sperrt und in seiner Öffnungsstellung die Strömungsverbindung zur Entlastung der Hochdruckkammer (9) freigibt dadurch gekennzeichnet, daß der hochdruckseitige Kolbenschieberbereich (5) konstant den Durchmesser der Sitzflächenkante (6) aufweist, daß der Gehäuseraum (7) zwischen dem Ventilsitz (8) und der Hochdruckkammer (9) einen Gehäuseabschnitt (13) aufweist, der den gleichen Durchmesser wie der hochdruckseitige Kolbenschieberbereich (5) hat, wobei der Kolbenschieber (4) bei einer Axialbewegung aus seiner Öffnungsstellung in seine Schließstellung vor Auftreffen der Sitzflächenkante (6) auf den Ventilsitz (8) durch Überfahren des Gehäuseabschnitts (13) die Strömungsverbindung zwischen der Hochdruckkammer (9) und der Niederdruckkammer (10) sperrt.

2. Steuerventil nach Anspruch 1, dadurch gekennzeichnet, daß der niederdruckseitige Kolbenschieberbereich (12) mit einem kleineren Durchmesser ausgeführt ist als der hochdruckseitige Kolbenschieberbereich (5).

3. Steuerventil nach Anspruch 1 oder 2, dadurch gekennzeichnet, daß der Ventilsitz (8) des Ventilgehäuseraumes (7) eine den Kolbenschieber (4) in der Schließstellung überdeckende Hinterschneidung (8a) aufweist.

4. Steuerventil nach einem der Ansprüche 1 bis 3, dadurch gekennzeichnet, daß der Ventilgehäuseraum (7) eine hochdruckseitige (15) und eine niederdruckseitige (16) Gehäuseraumendkammer aufweist, die jeweils den Stirnflächen (14, 17) des Kolbenschiebers (4) zugeordnet sind.

5. Steuerventil nach Anspruch 4, dadurch gekennzeichnet, daß die hochdruckseitige und die niederdruckseitige Gehäuseraumendkammer (15, 16) durch zumindest eine innerhalb des Kolbenschiebers (4) vorgesehene Bohrung (18) verbindbar sind.

6. Steuerventil nach einem der Ansprüche 1 bis 5, dadurch gekennzeichnet, daß der Ventilgehäuseraum (7) außerhalb der hochdruckseitigen (2, 3, 9) und niederdruckseitigen Anschlüsse (10, 11) druckfest abgedichtet ist.

## Claims

1. An electromagnetically operable pilot valve (1) for a high-pressure fuel injection system of an air-compressing, auto-ignition internal combustion engine, in which the pilot valve (1), which is connectable between a fuel injection pump and an injection nozzle, includes a valve body constructed as a piston slide (4) which is axially displaceably mounted in the casing interior (7), in which the casing interior (7) includes a high-pressure chamber (9) and a low-pressure chamber (10) communicating via a flow link with one another, in which the high-pressure chamber (9) is provided with at least one high-pressure terminal (2) and the low-pressure chamber is connected to a discharge duct (11), in which the injection nozzle is in communication with the high-pressure chamber (9), in which a valve seat (8) provided in the casing interior in the region of the flow link is arranged to cooperate with a seating edge (6) on the piston slide (4), in which the piston slide (4) rests, when in its closing position, against the valve seat (8) and blocks the flow link between the high-pressure chamber (9) and the low-pressure chamber (10) and, when in its opening position, clears the flow link so as to relieve the high-pressure chamber (9), characterized in that the diameter of the piston slide's section (5) disposed at the high-pressure side is uniform and the same as that of the seating edge (6), that the casing interior (7) is provided between the valve seat (8) and the high-pressure chamber (9) with an internal section (13) of a diameter equal to that of the piston slide's section (5) at the high-pressure side, and in that the piston slide (4), when being axially displaced from its opening position into its closing position, blocks - prior to the seating edge (6) coming to rest against the valve seat (8) - the flow link between the high-pressure chamber (9) and the low-pressure chamber (10) by traversing the internal section (13).

2. A pilot valve according to claim 1, characterized in that the diameter of the piston slide's section (12) at the low-pressure side is smaller than that of the slide's section (5) at the high-pressure side.

3. A pilot valve according to claim 1 or claim 2, characterized in that the valve seat (8) in the valve casing's interior (7) is provided with an undercut (8a) which overlaps the piston slide (4) when the latter is in its closing position.

4. A pilot valve according to any of the claims 1 to 3, characterized in that the valve casing's interior (7) includes one inner end chamber (15) disposed at the high-pressure side and another inner end chamber (16) disposed at the low-pressure side, and in that the one chamber is associated with the piston slide's one end face (14) and the other chamber with the slide's other end face (17).

5. A pilot valve according to claim 4, characterized in that the inner end chambers (15, 16) at the high-pressure and, respectively, the low-pressure sides are connectable by at least one bore (18) provided in the piston slide (4).

6. A pilot valve according to any of the claims 1 to 5, characterized in that the valve casing's interior (7), excepting the terminals at the high-pressure side (2, 3, 9) and those at the low₋pressure side (10, 11), is pressure-tightly sealed.

## Revendications

1. Soupape de commande (1) actionnée électro- magnétiquement pour un dispositif d'injection de carburant à haute pression sur un moteur à combustion interne à compression d'air et à auto-allumage, la soupape de commande (1) étant à cette occasion branchée entre une pompe d'injection de carburant et un injecteur et présentant un corps de soupape réalisé sous forme de tiroir de piston (4), qui est monté de manière axialement mobile dans une enceinte de carter (7) dans laquelle enceinte de carter (7) se trouve une chambre à haute pression (9) et une chambre à basse pression (10), qui communiquent ensemble par une liaison d'écoulement, au moins un raccordement à haute pression (2) étant raccordé à la chambre à haute pression (9) et une conduite de décharge (11) étant raccordée à la chambe à basse pression, l'injecteur étant à cette occasion relié à la chambre à haute pression (9) et un siège de soupape (8) étant à cette occasion prévu dans le carter, au voisinage de la liaison d'écoulement, siège à qui est affecté une arête de surface de siège (6) située sur le tiroir de piston (4), le tiroir de piston (4) appuyant à cette occasion sur le siège de soupape (8) dans sa position de fermeture, avec l'arête de surface de siège (6) et bloque la liaison d'écoulement entre la chambre à haute pression (9) et la chambre à basse pression (10) et libère dans sa position d'ouverture la liaison d'écoulement allant vers la décharge de la chambre à haute pression (9), caractérisé en ce que la zone de tiroir de piston (5) située côté haute pression présente un diamètre d'arête de surface de siège (6) constant, que l'enceinte de carter (7) entre le siège de soupape (8) et la chambre à haute pression (9) présente une section de carter (11) qui possède le même diamètre que la zone de tiroir de piston (5) située côté haute pression, le tiroir de piston (4) bloque à cette occasion la liaison d'écoulement entre la chambre à haute pression (9) et la chambre à basse pression (10), lors d'un mouvement axial allant de sa position d'ouverture à sa position de fermeture, avant l'impact de l'arête de surface de siège (6) sur le siège de soupape (8), en passant sur la section de carter (13).

2. Soupape de commande selon la revendication 1, caractérisée en ce que la zone (12) de tiroir de piston située côté basse pression est réalisée avec un diamètre plus petit que la zone (5) de tiroir de piston située côté haute pression.

3. Soupape de commande selon la revendication 1 ou 2, caractérisée en ce que le siège de soupape (8) de l'enceinte de carter de soupape (7) présente une dépouille (8a) recouvrant le tiroir de piston (4) en position de fermeture.

4. Soupape de commande selon l'une des revendications 1 à 3, caractérisée en ce que l'enceinte de carter de soupape (7) présente une chambre d'extrémité d'enceinte de carter côté haute pression (15) et un côté basse pression (16), qui sont chaque fois affectées aux surfaces frontales (14, 17) du tiroir de piston (4).

5. Soupape de commande selon la revendication 4, caractérisée en ce que la chambre d'extrémité d'enceinte de carter côté haute pression et côté basse pression (15, 16) sont susceptibles d'être reliées au moyen d'au moins un alésage (18) prévu à l'intérieur du tiroir de piston (4).

6. Soupape de commande selon l'une des revendications 1 à 5, caractérisée en ce que l'enceinte de carter de soupape (7) est isolée de manière étanche à la pression à l'extérieur des raccordements situés côté haute pression (2, 3, 9) et côté basse pression (10, 11).
